# EUROPÄISCHE PATENTSCHRIFT

(11) **EP 1 327 509 B1**
(45) Veröffentlichungstag und Bekanntmachung des Hinweises auf die Patenterteilung: **27.05.2009**
(21) Anmeldenummer: 03000378.4
(22) Anmeldetag: 10.01.2003
(51) Int. Cl.: B27N 3/22, B30B 15/30

(54) **Verfahren und Vorrichtung zum Beschicken einer Plattenpresse**
Method and device for loading a platen press
Procédé et dispositif pour charger une presse à plateaux

(30) Priorität: 15.01.2002 DE 10201413
(43) Veröffentlichungstag der Anmeldung: 16.07.2003
(73) Patentinhaber: Robert Bürkle GmbH, 72250 Freudenstadt (DE)
(72) Erfinder: Damm, Norbert, 76689 Karlsdorf-Neuthard (DE); Dölker, Klaus, 72250 Freudenstadt (DE); Mayer, Axel, 72270 Baiersbronn (DE); Müller, KLaus, 77776 Bad Rippoldsau-Schapbach (DE)
(74) Vertreter: Lemcke, Brommer & Partner

(56) Entgegenhaltungen:
- EP-A- 0 759 345
- EP-A- 0 978 359
- DE-A1- 19 718 866
- DE-C1- 19 647 480
- US-A- 3 909 343

## Beschreibung

Die Erfindung betrifft ein Verfahren und eine Vorrichtung zum Beschicken einer Plattenpresse mit einem Werkstückpaket, das aus mehreren übereinander gestapelten Lagen, insbesondere zur Erzeugung außenseitig beschichteter Spanplatten, besteht, wobei die Position des Werkstückpaketes vor dem Pressen erfasst und mit einer Referenzposition verglichen wird und danach zur Korrektur eventueller Positionsabweichungen die gewünschte positionsmäßige Zuordnung zwischen dem Werkstückpaket und der Presse hergestellt wird und wobei das Werkstückpaket von einer Beschickvorrichtung in die Presse eingefahren wird.

Bei dem genannten Werkstückpaket handelt es sich im allgemeinen um Span-, Sperrholz-, MDF-, HDF- oder Faserplatten, die an ihrer Oberseite und/oder an ihrer Unterseite mit Vergütungsplatten (Folien, Papieren oder Furnieren) beschichtet werden sollen. Hierfür werden beheizte Plattenpressen verwendet. Eine derartige Plattenpresse ist in der DE 196 47 480 beschrieben. Dabei ist die Beschickvorrichtung an ihren beiden Längsseiten mit mehreren Förderbändern ausgerüstet, auf die das Werkstückpaket aufgelegt wird und die so gesteuert werden, dass sie unter dem Werkstückpaket herausgefahren werden können, ohne dass das Werkstückpaket dabei seine Lage ändert. Die einander gegenüber angeordneten Förderbänder werden zeitlich nacheinander nach außen gefahren, so dass das Werkstückpaket nicht vollflächig auf die Presse abgeworfen wird, sondern zuerst mit der einen Kante und danach mit der anderen Kante. Dadurch werden luftpolsterähnliche Effekte vermieden, die ein Verschwimmen des Werkstückpaketes auf der Presse verursachen und keine exakte Positionierung zulassen.

Weiter ist aus der EP 0 978 359 A1 eine Kühlvorrichtung für laminierte Paneele bekannt geworden, die im Anschluß an den Pressvorgang der Panele durchlaufen wird. Dabei werden zur Überwachung des ordnungsgemäßen Transports optische Detektoren verwendet, die zum Auslösen von Förderbändern für die Paneele dienen.

Aus der US 3 909 343 ist eine Vorrichtung zur Heißverpressung bekannt geworden, bei der verschiedene übereinander angeordnete Lagen miteinander verpresst werden. Die zu pressenden Lagen werden außerhalb der Presse zu einem Stapel zusammengesetzt und anschließend zum Pressen in die Vorrichtung eingefahren.

Aus der DE 197 18 866 A1 ist eine Vorrichtung zur Beschickung und Entleerung einer Beschichtungspresse bekannt geworden, bei der ein Transportwagen für das in die Presse einzufahrende Pressgut mit Klemm-, Trag- und Saugelementen vorgesehen ist. Die Trag- und Klemmelemente sind dabei so ausgestaltet, dass dabei unter anderem eine weitestgehend durchbiegungsfreie Auflage für das Pressgut erreicht wird und die von oben klemmend fixierenden Klemmelemente mit den Tragelementen gemeinsam bewegbar sind.

Aus der EP 0 759 345 A1 ist eine Vorrichtung für Heißpressplatten bekannt geworden, die eine Beschickungsplatte zur Ablage der Pressplatte sowie Transport- und Plaziermittel umfasst zum Ein- und Ausfahren und zum Positionieren der Pressplatte in der Plattenpresse.

In jüngster Zeit kommen Platten auf den Markt, deren oberseitige Dekorlage nach dem Verpressen eine dreidimensionale Prägestruktur aufweist. Solche Platten werden dadurch hergestellt, dass die Prägestruktur von einem an der oberen Pressplatte ortsfest gehaltenen Prägeblech auf die genannte Dekorlage übertragen wird. Häufig besteht dabei das Bedürfnis, dass Farbdekore der Decklage mit der Prägestruktur in genau passender Zuordnung zueinander stehen müssen, um die gewünschten optischen Effekte zu gewährleisten. Die hierfür notwendige Versatztoleranz zwischen Werkstückpaket und Presse lässt sich mit den herkömmlichen Beschicksystemen nicht mehr mit ausreichender Sicherheit erfüllen.

Es ist daher bereits vorgeschlagen worden, das Werkstückpaket vor dem Einfahren in die Presse in eine genau definierte Sollposition zu verschieben. Dafür ist die Beschickvorrichtung mit in der Plattenebene, also in X- und Y- Richtung verstellbaren Trageelementen versehen, und die Position des Presspaketes wird über ein Kamerasystem erfasst und mit einem Referenzbild verglichen. Eine eventuelle Lageabweichung wird in einem Steuerrechner ermittelt, worauf die Trageelemente die Position des Werkstückpaketes korrigieren und das Paket sodann in die Ablegeposition in der Presse verfahren wird. In der Ablegeposition wird das Werkstückpaket dann auf herkömmliche Art auf die untere Pressplatte abgelegt.

Hiervon ausgehend besteht die Aufgabe der vorliegenden Erfindung darin, die Positionsgenauigkeit des Werkstückpaketes in der Presse weiter zu verbessern, so dass eine Zuordnungstoleranz zwischen Werkstückpaket und Prägeblech von weniger als 0,5 mm garantiert werden kann. Darüber hinaus soll sich die Erfindung durch rationelle Arbeitsweise, günstige Taktzeiten und niedrigen Kostenaufwand auszeichnen.

Diese Aufgabe wird erfindungsgemäß durch das Verfahren gemäß Anspruch 1 gélöst.

Ferner wird diese Aufgabe nach der Erfindung durch eine Vorrichtung gemäß Anspruch 7 gelöst.

Vorteilhafte und zweckmäßige Weiterbildungen der Erfindung sind Gegenstand der betreffenden abhängigen Ansprüche.

Die Positionserfassung und -korrektur erfolgt also später als bisher, nämlich erst innerhalb der Presse, so dass Ungenauigkeiten des vorherigen Transportweges zu keiner Verfälschung mehr führen können. Ein weiterer Vorteil der Erfindung besteht darin, dass die Positionskontrolle nicht mehr mit einer virtuellen Referenzposition des oberen Prägebleches korrigiert wird, sondern dass durch die Verlagerung dieses Vorganges in die Presse hinein reale Referenzmarken an der Presse, insbesondere am Prägeblech, herangezogen werden können. Letzteres erhöht die Ablagegenauigkeit erheblich, weil das Prägeblech durch die Erwärmung in der Presse eine thermische Ausdehnung erfährt, die bei der bisherigen Korrelierung mit einer virtuellen Referenzposition zu Fehlern führte.

Eine zweckmäßige Weiterbildung der Erfindung besteht darin, die Position des Werkstückpaketes erst nach seiner Übergabe und Ablage auf die Presse zu erfassen und korrigieren. Dadurch werden alle Bewegungs- und Lagetoleranzen bei der Übergabe des Werkstückpaketes von der Beschickvorrichtung auf die Presse eliminiert.

Die anschließende Korrektur eventueller Positionsabweichungen des Werkstückpaketes wird erfindungsgemäß in der Weise durchgeführt, dass entweder das Werkstückpaket auf dem unteren Pressblech oder das untere Pressblech mitsamt seinem Werkstückpaket in die Sollposition verschoben wird. Alternativ oder zusätzlich hierzu besteht erfindungsgemäß aber auch die Möglichkeit, die Positionskorrektur am oberen Prägeblech durchzuführen.

Damit die Positionserfassung und die richtige Zuordnung zwischen Werkstückpaket und Prägeblech die Taktzeit nicht verlängert, kann die Presse während der Erfassung und Korrektur der Positionsabweichungen bereits mit dem Zusammenfahren beginnen.

Zur Durchführung des erfindungsgemäßen Verfahrens empfiehlt es sich, dass die Positionserfassung des Werkstückpaketes und der Referenzposition auf optischem Weg erfolgt, insbesondere mittels einer Digitalkamera. Dabei wird jeweils auf Referenzmarken zurückgegriffen, die einerseits am Werkstückpaket, andererseits an der Presse, insbesondere an deren Prägeblech angebracht sind. Diese Referenzmarken bestehen entweder aus zwei voneinander distanzierten Marken oder aus einer großflächigen Marke, um eine zuverlässige Positionserfassung sowohl in X- wie auch in Y- Richtung zu gewährleisten. Vorzugsweise sind diese Referenzmarken in den Randbereichen des Werkstückpaketes bzw. des Prägebleches angeordnet.

Wenn die Positionskorrektur am Werkstückpaket oder an dem darunter befindlichen Pressblech erfolgt, so ist die Presse vorzugsweise mit mehreren horizontal gegebenenfalls auch quer zueinander wirkenden Schiebern ausgerüstet, die aufgrund der in einem Steuerrechner ermittelten Lageabweichung aktiviert werden.

Soll die Korrektur stattdessen oder zusätzlich durch Verschiebung des oberen Prägebleches erfolgen, so empfiehlt es sich, dass das Prägeblech an seinen Rändern in Trageelementen gehalten wird, die ihrerseits horizontal verstellbar sind und von dem genannten Steuerrechner aktiviert werden.

Ausführungsbeispiel der Erfindung ist in der Zeichnung dargestellt und wird im folgenden näher beschrieben. Dabei zeigt
- Figur 1: eine erfindungsgemäße Plattenpresse mit ihrer Beschickvorrichtung in einer Ansicht von oben, wobei die obere Pressenhälfte abgeschnitten ist;
- Figur 2: eine Seitenansicht des Pressspaltes entgegen der Beschickungsrichtung, wobei die Positionskorrektur direkt am Werkstückpaket erfolgt;
- Figur 3: die gleiche Ansicht wie Figur 2, wobei die Positionskorrektur am unteren Pressblech erfolgt;
- Figur 4: die gleiche Ansicht wie Figur 2 wobei die Positionskorrektur am oberen Pressblech erfolgt.

In Figur 1 erkennt man eine rahmenförmige Beschickvorrichtung 1, die auf Fahrschienen 2 von einer nicht gezeigten Beschickposition in die in der Zeichnung dargestellte Übergabeposition innerhalb einer Plattenpresse 3 verfahrbar ist. Von der Plattenpresse 3 ist in Figur 1 nur der untere Bereich dargestellt, nämlich mehrere nebeneinander angeordnete, vertikale Pressenrahmen 3a, die untere Pressplatte 3b mit ihrem Pressblech 3b' und die halb abgeschnittene obere Pressplatte 3c. Zwischen den beiden Pressplatten 3b und 3c befindet sich das Werkstückpaket 4, das an seinem in Einfahrtrichtung linken Längsrand, in Figur 1 also oben, von zwei an der Beschickvorrichtung 1 angeordneten verfahrbaren Greifern 5 gehalten wird und außerdem an beiden Längsrändern auf Transportstützen 6 liegt, die ebenfalls verfahrbar an der Beschickvorrichtung gelagert sind. Die Transportstütze 6 am rechten Längsrand, in Figur 1 also unten, ist nur wegen der deutlicheren Darstellung nach außen in die nicht tragende Passivposition verfahren. Normalerweise befindet sie sich ebenfalls unter dem Werkstückpaket, bis das Ablegen auf das untere Pressblech 3b' beginnt. Diese Transportstützen können den an sich bekannten Aufbau aufweisen, wie etwa in der DE 196 47 480 beschrieben.

Die Auflagerung des Werkstückpaketes 4 in der Beschickvorrichtung 1 wird durch die Seitenansicht gemäß Figur 2 verdeutlicht. Man sieht dort, wie das aufgrund seiner Flexibilität durchhängende Werkstückpaket 4 einerseits von den Greifern 5, andererseits von den Transportstützen 6 gehalten wird. In diesem Zustand fährt die Beschickvorrichtung 1 mit dem Werkstückpaket 4 in den Pressspalt zwischen unterer und oberer Pressplatte 3b bzw. 3c hinein, wobei je nach Werkstückbreite auch unter dem rechten Werkstückrand eine Transportstütze angeordnet sein kann.

An der Unterseite der oberen Pressplatte 3c ist ein Prägeblech 7 montiert. Relativ zu diesem Prägeblech 7 soll das Werkstückpaket 4 in eine möglichst genaue Zuordnung gebracht werden. Dazu dienen nicht nur die in X- und Y- Richtung horizontal verfahrbaren Greifer 5 und Transportstützen 6, sondern die nachfolgend beschriebene erfindungsgemäße Positionserfassung und Korrektur innerhalb des Pressspaltes.

Wie Figur 2 in Verbindung mit Figur 1 zeigt, sind in der oberen Lage des Werkstückpaktes 4 mehrere voneinander distanzierte Passmarken 4a und 4b angebracht, die optisch exakt erfasst werden können. Die Koordinaten dieser Passmarken werden von einer Messvorrichtung insbesondere einer digitalen Kamera 8, erfasst und einem Steuerrechner 9 zugeführt.

Ebenso sind an dem Prägeblech 7 voneinander distanzierte Passmarken 7a und 7b angeordnet, deren Koordinaten von einer weiteren Digitalkamera 10 erfasst und als Messsignal an den bereits genannten Steuerrechner 9 weitergegeben werden. Es ist auch möglich die Pressmarken 4a, 4b und 7a, 7b von einer einzigen Messvorrichtung, insbesondere Kamera, erfassen zu lassen, indem diese verfahrbar gelagert ist.

Der Steuerrechner vergleicht nun die übermittelten Koordinaten im Hinblick auf ihre gewünschte Zuordnung, im Regelfall auf ein definiertes Versatzmaß und aktiviert gegebenenfalls die Greifer 5 und die Transportstützen 6 in dem Maß, dass die gewünschte Zuordnung zwischen Werkstückpaket 4 und Prägeblech 7 hergestellt wird. Danach fahren die Transportstützen 6 in an sich bekannter Weise aus dem Pressspalt heraus und die Greifer 5 werden abgesenkt, bis das Werkstückpaket flächig auf der unteren Pressplatte 3b bzw. ihrem Pressblech 3b' aufliegt. Gegebenenfalls kann die Position der Greifer 5 während ihrer Absenkbewegung noch verändert werden, damit die gewünschte Zuordnung zwischen Werkstückpaket und Prägeblech gewahrt bleibt.

Anschließend werden die Klammern 5 geöffnet und gegebenenfalls noch aus dem Pressspalt herausgefahren, so dass die Presse schließen kann.

Durch die erfindungsgemäße Lagekorrektur innerhalb der Presse und durch die Verwendung keiner virtuellen Referenzmarke, sondern einer realen Referenzmarke am Prägeblech ist eine wesentlich genauere Zuordnung zwischen Prägeblech und Werkstückpaket als bisher gewährleistet.

Eine alternative Bauform ist in Figur 3 dargestellt. Dabei sind einander entsprechende Teile mit den gleichen Bezugszeichen wie in Figur 1 und 2 versehen. Wesentlich ist hier, dass die Lagekorrektur nicht vor oder während der Ablage des Werkstückpaketes auf die untere Pressplatte 3b erfolgt, sondern erst danach. Dazu sind an der unteren Pressplatte zumindest zwei Schieber 11 montiert - einer davon ist in Figur 3 sichtbar - die das ganz oder nur teilweise abgelegte Werkstückpakte 4 in X- und Y- Richtung horizontal verschieben können. Die Positionserfassung des Werkstückpaktes an deren Passmarken 4a, 4b und der Referenzposition am oberen Prägeblech an deren Referenzmarken 7a, 7b und die Ansteuerung der Schieber 11 erfolgt dabei nach dem gleichen Funktionsschema wie in Figur 2.

Die Bauform gemäß Figur 3 hat den Vorteil, dass die Lagekorrektur des Werkstückpaketes 4 erst nach dem Ablegen erfolgt, so dass der Ablegevorgang selbst schneller und ohne Rücksicht auf etwaige Lageänderungen des Werkstückpaketes durchgeführt werden kann.

Eine besonders zweckmäßige Ausführungsvariante besteht darin, nicht das Werkstückpaket 4 für sich allein in der Lage zu korrigieren, sondern die untere Pressplatte 3b oder vorzugsweise das auf ihr liegende Pressblech 3b' mitsamt dem darauf abgelagerten Werkstückpaket.

Schließlich kann die Erfindung auch in der Form realisiert werden, dass anstelle oder zusätzlich zum Werkstückpaket 4 das obere Prägeblech 7 in seiner Position korrigiert wird.

Eine entsprechende Ausführungsform ist in Figur 4 dargestellt. Dabei sind die einander entsprechenden Teile wieder mit den gleichen Bezugszeichen wie in den vorherigen Figuren versehen. Der Anschluss der beiden Kameras 8 und 10 an den Steuerrechner 9 ist der Einfachheit halber weggelassen worden.

Wesentlich ist hier, dass das Prägeblech 7 über eine verstellbare Aufhängung an der oberen Pressplatte 3c aufgehängt ist und dass zumindest zwei Schieber 12 das Prägeblech 7 horizontal verschieben können, bis es seine gewünschte Relativposition zum Werkstückpaket 4 erreicht hat.

Meist ist das Prägeblech 7 in einem nicht näher dargestellten Spannrahmen aufgehängt, so dass die Schieber 12 an diesem Spannrahmen angreifen.

Zwischen dem Prägeblech 7 und der oberen Pressplatte kann ebenso wie zwischen der unteren Pressplatte 3b und dem unteren Pressblech 3b' ein Presskissen angeordnet sein. Ebenso liegt es im Rahmen der Erfindung, das Prägeblech 7 nicht an der oberen Pressplatte, sondern statt dessen auf der unteren Pressplatte anzuordnen - sei es starr oder horizontal verstellbar. Diese und andere Abwandlungen der nur schematisch dargestellten Ausführungsformen sind möglich, ohne den Rahmen der vorliegenden Anmeldung zu verlassen.

## Patentansprüche

1. Verfahren zum Beschicken einer Plattenpresse (3) mit einem Werkstückpaket (4), das aus mehreren übereinander gestapelten Lagen, insbesondere zur Erzeugung außenseitig beschichteter Spanplatten, besteht, wobei die Position des Werkstückpaketes (4) vor dem Pressen erfasst und mit einer Referenzposition verglichen wird und danach zur Korrektur eventueller Positionsabweichungen die gewünschte positionsmäßige Zuordnung zwischen dem Werkstückpaket (4) und der Presse (3) hergestellt wird und wobei das Werkstückpaket (4) von einer Beschickvorrichtung (1) in die Presse (3) eingefahren wird,
**dadurch gekennzeichnet,**
**dass** die Position des Werkstückpaketes (4) erst nach seinem Einfahren in die Presse (3) erfasst und korrigiert wird und dass als Referenzposition eine reale Referenzmarke (7a, 7b) an der Presse (3), insbesondere an deren Prägeblech (7) verwendet wird.

2. Verfahren nach Anspruch 1,
**dadurch gekennzeichnet,**
**dass** die Position des Werkstückpaketes (4) erst nach seiner Übergabe und Ablage auf die Presse erfasst und korrigiert wird.

3. Verfahren nach Anspruch 1,
**dadurch gekennzeichnet,**
**dass** zur Korrektur der Positionsabweichungen das Werkstückpaket (4) auf der unteren Pressplatte (3b) bzw. seinem Pressblech (3b') verschoben wird.

4. Verfahren nach Anspruch 1,
**dadurch gekennzeichnet,**
**dass** zur Korrektur der Positionsabweichungen die untere Pressplatte (3b) und/oder ihr unteres Pressblech (3b') mitsamt dem daraufliegenden Werkstückpaket (4) verschoben wird.

5. Verfahren nach Anspruch 1,
**dadurch gekennzeichnet,**
**dass** zur Korrektur der Positionsabweichungen alternativ oder zusätzlich das obere Prägeblech (7) verschoben wird.

6. Verfahren nach Anspruch 1,
**dadurch gekennzeichnet,**
**dass** die Presse während der Korrektur der Positions-Abweichungen bereits zusammenfährt.

7. Vorrichtung zum Beschicken und Pressen von aus mehreren übereinander gestapelten Lagen bestehenden Werkstückpaketen (4), insbesondere zur Erzeugung außenseitig mit Dekoreinlagen beschichteter Platten, umfassend Mittel zur Positionserfassung des Werkstückpaketes (4) vor dem Pressen und Mittel zum Vergleich mit einer Referenzposition (7a, 7b), um die gewünschte Zuordnung zwischen Presse (3) und Werkstückpaket (4) herzustellen, und wobei das Werkstückpaket (4) von einer Beschickvorrichtung (1) auf die untere Pressplatte (3b) oder ein darauf angeordnetes Pressblech (3b') der Presse abgelegt wird, insbesondere zur Durchführung des Verfahrens nach einem der Ansprüche 1 bis 6,
**dadurch gekennzeichnet,**
**dass** die Mittel zur Positionserfassung des Werkstückpaketes (4) so ausgestaltet sind, dass die Positionserfassung des Werkstückpaketes (4) und die Zuordnung desselben zur Presse (3), insbesondere zu deren oberen Prägeblech (7) bei in die Presse eingefahrenem Werkstückpaket (4) erfolgt und dass die Mittel zum Vergleich mit einer Referenzposition so ausgestaltet sind, dass die Referenzposition aus einer realen Referenzmarke (7a, 7b) an der Presse, insbesondere an deren oberen Prägeblech (7) besteht.

8. Vorrichtung nach Anspruch 7,
**dadurch gekennzeichnet,**
**dass** die Mittel zur Positionserfassung des Werkstückpaketes (4) und die Mittel zum Vergleich mit einer Referenzposition (7a, 7b) so ausgestaltet sind, dass die Positionserfassung des Werkstückpaketes (4) und der Referenzposition (7a, 7b) durch optische Mittel, insbesondere mittels zumindest einer Digitalkamera (8, 10) erfolgt.

9. Vorrichtung nach Anspruch 7,
**dadurch gekennzeichnet,**
**dass** auf dem Werkstückpaket (4) und der Referenzposition jeweils mindestens eine Referenzmarke (4a, 4b) bzw. (7a, 7b) zu deren Positionserfassung angebracht ist.

10. Vorrichtung nach Anspruch 7,
**dadurch gekennzeichnet,**
**dass** die Beschickvorrichtung (1) und/oder die Presse in der Umgebung der unteren Pressplatte (3b) horizontal verfahrbare Greifer (5) oder Schieber (11) aufweist zur Positionsänderung der unteren Pressplatte (3b) oder des daraufliegenden Pressbleches (3b') oder nur des Werkstückpaketes (4).

11. Vorrichtung nach Anspruch 7,
**dadurch gekennzeichnet,**
**dass** die Presse ein oberes Prägeblech (7) aufweist, das in Horizontalrichtung verstellbar gelagert ist.

12. Vorrichtung nach Anspruch 11,
**dadurch gekennzeichnet,**
**dass** das obere Prägeblech (7) an seinen Rändern in Tragelementen gehalten ist, die ihrerseits horizontal verstellbar sind.

13. Vorrichtung nach Anspruch 12,
**dadurch gekennzeichnet,**
**dass** zumindest ein horizontal verfahrbarer Schieber (12) am Prägeblech (7) oder seinen Tragelementen angreift.

14. Vorrichtung nach Anspruch 10, 12 oder 13,
**dadurch gekennzeichnet,**
**dass** die Greifer (5), die Schieber (11, 12) bzw. die Tragelemente an einen Steuerrechner (9) angeschlossen sind, der die Lageabweichung zwischen Prägeblech (7) und Werkstückpaket (4) ermittelt und korrigiert.

## Claims

1. Method of feeding a platen press (3) with a workpiece (4) comprising a plurality of layers stacked one upon another in particular in order to form externally coated chipboard panels, wherein the position of the workpiece (4) is detected before pressing and is compared with a reference position and thereafter for correction of any deviations of position the desired positional relationship between the workpiece (4) and the press (3) is produced and wherein the workpiece (4) is introduced into the press (3) by a feeding device (1), **characterised in that** the position of the workpiece (4) is only detected and corrected after it has been introduced into the press (3) and that a real reference mark (7a, 7b) on the press (3), in particular on the stamping plate (7) thereof, is used as the reference position.

2. Method as claimed in Claim 1, **characterised in that** the position of the workpiece (4) is only detected and corrected after it has been transferred and set down onto the press.

3. Method as claimed in Claim 1, **characterised in that** for correction of the deviations of position the workpiece (4) is displaced on the lower pressing plate (3b) or the pressing die plate (3b') thereof.

4. Method as claimed in Claim 1, **characterised in that** for correction of the deviations of position the lower pressing plate (3b) and/or the lower pressing die plate (3b') thereof is displaced together with the workpiece (4) lying thereon.

5. Method as claimed in Claim 1, **characterised in that** for correction of the deviations of position the upper stamping plate (7) is alternatively or additionally displaced.

6. Method as claimed in Claim 1, **characterised in that** during the correction of the deviations of position the press is already closing.

7. Apparatus for feeding and pressing workpieces (4) comprising a plurality of layers stacked one above another, in particular for producing panels coated externally with decorative inlays, comprising means for detecting the position of the workpiece before pressing and means for comparison with a reference position (7a, 7b) in order to produce the desired relationship between the press (3) and workpiece (4), and wherein the workpiece (4) is placed by a feeding device (1) onto the lower pressing plate (3b) or a pressing die plate (3b') disposed thereon of the press, in particular for carrying out the method as claimed in any one of Claims 1 to 6, **characterised in that** the means for detecting the position of the workpiece (4) are configured in such a way that the detection of the position of the workpiece and the association thereof in relation to the press (3), in particular to the upper stamping plate (7) thereof, takes place with the workpiece (4) moved into the press, and that the means for comparison with a reference position are configured in such a way that the reference position comprises a real reference mark (7a, 7b) on the press, in particular on the upper stamping plate (7) thereof.

8. Apparatus as claimed in Claim 7, **characterised in that** the means for detecting the position of the workpiece (4) and the means for comparison with a reference position (7a, 7b) are configured in such a way that the detection of the position of the workpiece (4) and of the reference position (7a 7b) takes place by optical means, in particular by means of at least one digital camera (8, 10).

9. Apparatus as claimed in Claim 7, **characterised in that** at least one reference mark (4a, 4b) or (7a, 7b) respectively is provided on the workpiece (4) and the reference position respectively in order to the detect the position thereof.

10. Apparatus as claimed in Claim 7, **characterised in that** the feeding device (1) and/or the press has horizontally movable gripers (5) or slides (11) in the vicinity of the lower pressing plate (3b) for changing the position of the lower pressing plate (3b) or of the pressing die plate (3b') lying thereon or only of the workpiece (4).

11. Apparatus as claimed in Claim 7, **characterised in that** the press has an upper stamping plate (7) which is mounted so as to be adjustable in the horizontal direction.

12. Apparatus as claimed in Claim 11, **characterised in that** the upper stamping plate (7) is retained at its edges in support elements which for their part are horizontally adjustable.

13. Apparatus as claimed in Claim 12, **characterised in that** at least one horizontally movable slide (12) engages on the stamping plate (7) or the support elements thereof.

14. Apparatus as claimed in Claims 10, 12 or 13, **characterised in that** the grippers (5), the slides (11, 12) or the support elements are connected to a control computer (9) which ascertains and corrects the deviation of position between the stamping plate (7) and the workpiece (4).

## Revendications

1. Procédé pour alimenter une presse (3) à plateaux à l'aide d'un groupe de pièces (4) constitué de plusieurs couches empilées les unes sur les autres, notamment en vue de la production de panneaux de particules revêtus extérieurement, la position dudit groupe de pièces (4) étant détectée préalablement au pressage, puis comparée à une position de référence, après quoi, pour corriger d'éventuels écarts de positionnement, l'assignation mutuelle, avec positionnement correct, est instaurée entre ledit groupe de pièces (4) et ladite presse (3) ; et ledit groupe de pièces (4) étant introduit dans ladite presse (3) à l'aide d'un dispositif d'alimentation (1),
**caractérisé par le fait**
**que** la position du groupe de pièces (4) est détectée et corrigée seulement après son introduction dans la presse (3) ; et par le fait qu'un repère effectif de référence (7a, 7b), situé sur la presse (3) et notamment sur la tôle d'estampage (7) de cette dernière, est utilisé en tant que position de référence.

2. Procédé selon la revendication 1,
**caractérisé par le fait**
**que** la position du groupe de pièces (4) est détectée et corrigée seulement après son transfert et son dépôt sur la presse.

3. Procédé selon la revendication 1,
**caractérisé par le fait**
**que**, en vue de corriger les écarts de positionnement, le groupe de pièces (4) est respectivement décalé sur le plateau inférieur (3b) de la presse, ou sur la tôle de pressage (3b') de celui-ci.

4. Procédé selon la revendication 1,
**caractérisé par le fait**
**que**, en vue de corriger les écarts de positionnement, le plateau inférieur (3b) de la presse, et/ou sa tôle inférieure de pressage (3b'), est (sont) décalé(e)(s) conjointement au groupe de pièces (4) qui y repose.

5. Procédé selon la revendication 1,
**caractérisé par le fait**
**que**, en vue de corriger les écarts de positionnement, la tôle supérieure d'estampage (7) est décalée en variante ou en plus.

6. Procédé selon la revendication 1,
**caractérisé par le fait**
**que** la presse se referme dès le stade de la correction des écarts de positionnement.

7. Dispositif de chargement et de pressage de groupes de pièces (4) constitués de plusieurs couches empilées les unes sur les autres, notamment en vue de la production de panneaux extérieurement revêtus d'incrustations ornementales, comprenant des moyens pour détecter les positions du groupe de pièces (4) préalablement au pressage, et des moyens pour effectuer une comparaison avec une position de référence (7a, 7b), de manière à instaurer l'assignation mutuelle souhaitée entre la presse (3) et le groupe de pièces (4), sachant que ledit groupe de pièces (4) est déposé, par un dispositif d'alimentation (1), sur le plateau inférieur (3b) de la presse ou sur une tôle de pressage (3b') de ladite presse, située sur ledit plateau, en particulier pour la mise en oeuvre du procédé selon l'une des revendications 1 à 6,
**caractérisé par le fait**
**que** les moyens de détection des positions du groupe de pièces (4) sont conçus de façon telle que la détection des positions dudit groupe de pièces (4), et l'assignation de ce dernier vis-à-vis de la presse (3), en particulier de la tôle supérieure d'estampage (7) de cette dernière, aient lieu lorsque ledit groupe de pièces (4) est introduit dans la presse ; et par le fait que les moyens de comparaison avec une position de référence sont conçus de telle sorte que ladite position de référence soit constituée d'un repère effectif de référence (7a, 7b) situé sur ladite presse, en particulier sur la tôle supérieure d'estampage (7) de celle-ci.

8. Dispositif selon la revendication 7,
**caractérisé par le fait**
**que** les moyens de détection des positions du groupe de pièces (4), et les moyens de comparaison avec une position de référence (7a, 7b), sont conçus de telle sorte que la détection des positions dudit groupe de pièces (4) et de ladite position de référence (7a, 7b) ait lieu grâce à des moyens optiques, en particulier à l'aide d'au moins une caméra numérique (8, 10).

9. Dispositif selon la revendication 7,
**caractérisé par le fait**
**qu'**au moins un repère respectif de référence (4a, 4b ; 7a, 7b) est ménagé sur le groupe de pièces (4) et sur la position de référence, en vue de détecter leurs emplacements.

10. Dispositif selon la revendication 7,
**caractérisé par le fait**
**que** le dispositif d'alimentation (1), et/ou la presse, présente(nt) des organes de préhension (7) ou des organes coulissants (11) mobiles horizontalement, dans l'environnement du plateau inférieur de pressage (3b), en vue de faire varier la position du plateau inférieur de pressage (3b) ou de la tôle de pressage (3b') qui y repose, voire uniquement du groupe de pièces (4).

11. Dispositif selon la revendication 7,
**caractérisé par le fait**
**que** la presse comporte une tôle supérieure d'estampage (7) montée réglable dans le sens horizontal.

12. Dispositif selon la revendication 11,
**caractérisé par le fait**
**que** la tôle supérieure d'estampage (7) est retenue, par ses bords, dans des éléments de support réglables, à leur tour, dans le sens horizontal.

13. Dispositif selon la revendication 12,
**caractérisé par le fait**
**qu'**au moins un organe coulissant (12), mobile horizontalement, vient en prise avec la tôle d'estampage (7) ou avec ses éléments de support.

14. Dispositif selon la revendication 10, 12 ou 13,
**caractérisé par le fait**
**que** les organes de préhension (5), les organes coulissants (11, 12) ou, respectivement, les éléments de support, sont raccordés à un calculateur de commande (9) qui établit et corrige l'écart de positionnement entre la tôle d'estampage (7) et le groupe de pièces (4).
